# EUROPÄISCHE PATENTSCHRIFT

(11) **EP 3 662 110 B1**
(45) Veröffentlichungstag und Bekanntmachung des Hinweises auf die Patenterteilung: **27.10.2021**
(21) Anmeldenummer: 18782874.4
(22) Anmeldetag: 19.07.2018
(51) Int. Cl.: E01C 5/06

(54) **VERBESSERTE VERLEGEEINHEIT FÜR EIN SEGMENTBOGENPFLASTER**
IMPROVED LAYING UNIT FOR A SEGMENTAL ARCH PAVING
UNITÉ DE POSE AMÉLIORÉE POUR UN ASSEMBLAGE DE PAVÉS INCURVÉS À SEGMENTS

(30) Priorität: 01.08.2017 DE 102017007174
(43) Veröffentlichungstag der Anmeldung: 10.06.2020
(73) Patentinhaber: Schröder, Detlef, 52062 Aachen (DE)
(72) Erfinder: Schröder, Detlef, 52062 Aachen (DE)
(74) Vertreter: Hauck Patentanwaltspartnerschaft mbB
(86) Internationale Anmeldenummer: PCT/DE2018/000221
(87) Internationale Veröffentlichungsnummer: WO 2019/024954

(56) Entgegenhaltungen:
- EP-A1- 2 801 661
- DE-A1-102013 015 212
- DE-A1-102016 000 976
- US-A- 4 496 266

## Beschreibung

Die vorliegende Erfindung betrifft eine Verlegeeinheit für ein Segmentbogenpflaster mit einer kreisbogenförmigen konkaven Innenseite, einer kreisbogenförmigen konvexen Außenseite und Endseiten mit den Merkmalen des Oberbegriffes von Patentanspruch 1.

Es ist bereits eine Vielzahl von Steinelementen aus Beton für Segmentbogenpflaster entwickelt worden. Diese zeigen jedoch deutlich immer ein aus der Fertigteilherstellung resultierendes schematisches Pflasterbild. Insbesondere in Richtung des Straßenverlaufes durchlaufend in Zickzacklinien geführte Fugen und in Flächen auftretende Kreuzfugen machen das Pflaster als Imitat erkennbar, das nicht für den Einsatz in städtebaulich anspruchsvollen Bereichen in Frage kommt. Des Weiteren lassen die bisher entwickelten Segmentbogenpflaster aus Beton in Bezug auf ihre Belastungsfähigkeit Wünsche offen.

Aus der EP 2 801 661 A1 ist eine Bodenbelagplatte bekannt, die segmentbogenförmig ausgebildet ist. Die einzelne Bogenbelagplatte weist hierbei etwa die Länge eines Achtelkreises auf. Auf der kreisbogenförmigen konkaven Innenseite und der kreisbogenförmigen konvexen Außenseite sind Abstandshalter angeordnet.

Die EP 2 236 669 A2 beschreibt einen Pflastersteinbausatz zur Erstellung eines Segmentbogenpflasters und ein zugehöriges Pflastersteingrundelement. Es ist ausgeführt, dass am Sockel der Pflastersteingrundelemente vorstehende Verbundabschnitte vorgesehen sein können.

Die US 4,496,266 beschreibt eine Verlegeeinheit für ein Segmentbogenpflaster, an deren Seitenflächen Verbundeinheiten vorgesehen sind, die in unregelmäßigen Abständen voneinander angeordnet sind.

Die nicht vorveröffentlichte DE 10 2016 000 976 A1 offenbart ein Segmentbogenpflaster mit Verlegeeinheiten, bei denen beim Zusammensetzen Verbundabschnitte zahnstangenartig miteinander in Eingriff treten.

In der DE 10 2013 015 212 A1 ist eine keilförmige Verlegeeinheit für ein Segmentbogenpflaster offenbart, die sich aus gleichen kreissegmentförmigen Pflasterelementen aufbaut. Hierbei kann das entsprechende Pflasterelement ein Verbundsystem besitzen, das auf den Seitenflächen des Pflasterelementes im Abstand voneinander angeordnete Verbundabschnitte umfasst. Einzelheiten in Bezug auf die Ausbildung dieser Verbundabschnitte sind hierbei nicht beschrieben.

Der vorliegenden Erfindung liegt die Aufgabe zugrunde, eine Verlegeeinheit für ein Segmentbogenpflaster zu schaffen, mit der sich ein besonders belastungsfähiges und gestalterisch anspruchsvolles Segmentbogenpflaster erstellen lässt.

Diese Aufgabe wird erfindungsgemäß bei einer Verlegeeinheit der eingangs beschriebenen Art durch die kennzeichnenden Merkmale von Patentanspruch 1 gelöst.

Auf der Innenseite und der Außenseite der Verlegeeinheit sind Verbundeinheiten angeordnet, die mit entsprechenden Verbundeinheiten von benachbarten Verlegeeinheiten zusammenwirken, so dass zwischen einzelnen aneinandergesetzten Verlegeeinheiten ein entsprechender Verzahnungseffekt erreicht wird, der eine Verschiebesicherung der einzelnen Steinelemente gegeneinander bildet. Diese Verbundeinheiten sind jeweils in gleichen Abständen voneinander angeordnet, so dass benachbarte Verlegeeinheiten beim Erstellen eines Segmentbogenpflasters gegeneinander versetzt werden können. Dies bringt den wesentlichen Vorteil mit sich, dass beim Aneinandersetzen der Verlegeeinheiten durchlaufende Zickzacklinien vermieden werden können, so dass sich ein gestalterisch anspruchsvolles Pflasterbild ergibt.

Trotz der vorgesehenen Verbundeinheiten sieht daher die Erfindung die Möglichkeit eines Gegeneinanderversetzens von aneinandergesetzten Verlegeeinheiten vor. Dies wird dadurch erreicht, dass die Verbundeinheiten über die gesamte Länge einer Verlegeeinheit, sowohl auf deren Innenseite als auch auf der Außenseite, in gleichen Abständen voneinander angeordnet sind, so dass sich entsprechende Verlegeeinheiten im Raster dieser Abstände gegeneinander versetzen lassen. Dies wäre bei verschiedenen Abständen der Verbundeinheiten voneinander nicht der Fall, auch nicht bei einer auf das einzelne Steinelement bezogenen Anordnung von Verbundeinheiten.

Bei der Erstellung eines Segmentbogenpflasters werden entsprechende Verlegeeinheiten aneinandergereiht. Dabei werden die Verlegeeinheiten in seitlicher Richtung zueinander versetzt, so dass sich keine durchlaufenden Zickzacklinien im verlegten Pflaster ergeben.

Die einzelnen Steinelemente einer Verlegeeinheit können verschieden groß ausgebildet sein. Auch benachbarte Verlegeeinheiten können verschieden große Steinelemente aufweisen. Wesentlich ist jedoch bei der Erfindung, dass die Verbundeinheiten über die gesamte Länge der Verlegeeinheit in jeweils gleichen Abständen voneinander angeordnet sind, d.h. unabhängig von der Länge der einzelnen Steinelemente. Erst hierdurch ergibt sich nämlich die Möglichkeit, die Verlegeeinheiten seitlich gegeneinander zu versetzen, um die entsprechende Annäherung an ein Naturstein-Segmentbogenpflaster zu erreichen (keine schematische Verlegung mehr).

Die Verlegeeinheit entspricht vorzugsweise etwa der Segmentform eines Viertelkreises und setzt sich vorzugsweise aus vier Steinelementen zusammen. Der entsprechende Viertelkreis besitzt eine Mittelachse, die senkrecht zu der die beiden seitlichen Endpunkte der Verlegeeinheit verbindenden Sehne verläuft.

Die auf der Innenseite und der Außenseite der Verlegeeinheit vorgesehenen Verbundeinheiten bewirken beim Aneinandersetzen von zwei Verlegeeinheiten eine Verzahnung nach Art einer Zahnstange, und zwar in beiden Umfangsrichtungen der entsprechenden Verlegeeinheiten. Mit "Verschiebesicherung" ist hierbei gemeint, dass sich ein Kontakt, eine formschlüssige Anlage oder eine Positionierung der entsprechenden Verbundabschnitte mit einem kleinen funktionsbedingten Abstand zueinander ergibt.

Die Verbundeinheiten sind dabei so ausgebildet, dass die Verbundeinheiten auf der konkaven Innenseite jeweils mindestens einen vorstehenden Verbundabschnitt und die Verbundeinheiten auf der konvexen Außenseite jeweils mindestens zwei vorstehende Verbundabschnitte besitzen. Diese Ausgestaltung kann auch in umgekehrter Weise erfolgen, d.h. auf der Außenseite ist mindestens ein Verbundabschnitt und auf der Innenseite sind mindestens zwei Verbundabschnitte vorgesehen. Die Verbundabschnitte stehen von den Seitenflächen der einzelnen Steinelemente vor und können sich über die gesamte Höhe oder nur über einen Teil der Höhe der Steinelemente erstrecken. Sie können beliebige Formen besitzen, beispielsweise im Querschnitt halbrund oder dreieckförmig ausgebildet sein. Wesentlich ist, dass beim Ineinandergreifen der gewünschte Verzahnungseffekt entsteht, der eine Verschiebung der Verlegeeinheiten relativ zueinander verhindert.

Als Mittelpunkt einer Verbundeinheit wird hierbei der auf der Innenseite oder Außenseite liegende Mittelpunkt der Verbundeinheit in Umfangsrichtung bezeichnet.

Bei der vorliegenden Erfindung sind die Verbundabschnitte vorzugsweise in der Form von sich vertikal erstreckenden Leisten ausgebildet. Die sich vertikal erstreckenden Verbundleisten müssen sich dabei nicht über die gesamte Höhe eines Steinelementes der Verlegeeinheit erstrecken. Beispielsweise können sie sich nur über die Höhe oder einen Teil der Höhe des Sockels erstrecken, während an den Seitenflächen der Steinköpfe keine Verbundabschnitte mehr vorhanden sind.

Die Verbundabschnitte sind vorzugsweise etwa halbrund in der Draufsicht ausgebildet, so dass sich mit dem Steinelement einer benachbarten Verlegeeinheit vorzugsweise ein linearer oder punktförmiger Kontakt ergibt.

Zwischen benachbarten Verbundabschnitten sind vorstehende Abschnitte angeordnet, die nicht so weit vorstehen wie die Verbundabschnitte. Mit diesen vorstehenden Abschnitten treten daher Verbundabschnitte eines benachbarten Steinelementes in Kontakt, so dass sich der erwähnte lineare oder punktförmige Kontakt ergibt.

Die Verbundeinheiten auf der konvexen Außenseite sind relativ zu den Verbundeinheiten auf der konkaven Innenseite so angeordnet, dass eine parallel zur Mittelachse der Verlegeeinheit verlaufende Gerade sich durch die Mitte eines vorstehenden Verbundabschnittes auf der Innenseite und durch die Mitte einer Verbundabschnittslücke auf der Außenseite oder umgekehrt erstreckt. Die Mittelachse der Verlegeeinheit wurde bereits vorstehend definiert.

Es ist klar, dass bei dieser Ausgestaltung beim Aneinandersetzen von Verlegeeinheiten auch bei einem seitlichen Versatz derselben immer Verbundeinheiten auf Verbundeinheiten treffen. Da diese Verbundeinheiten so ausgebildet sind, dass ein vorstehender Verbundabschnitt dann immer auf eine Lücke zwischen zwei vorstehenden Verbundabschnitten der anderen Verbundeinheit trifft, ist sichergestellt, dass der gewünschte Zahnstangeneffekt mit Verschiebesicherung erreicht wird.

Die Abstände zwischen den Mittelpunkten der Verbundeinheiten auf der konvexen Außenseite können dabei denen der Verbundeinheiten auf der konkaven Innenseite oder einem Vielfachen davon entsprechen, so dass immer jeweils zwei Verbundeinheiten aufeinandertreffen. Natürlich ist auch der umgekehrte Fall möglich.

Auch sind bei einer speziellen Ausführungsform die Verbundabschnitte der Verbundeinheiten vorzugsweise so ausgebildet, dass ihre horizontalen Achsen parallel zur Mittelachse der Verlegeeinheit verlaufen. Mit horizontalen Achsen der Verbundabschnitte sind hierbei die im Wesentlichen in radialer Richtung verlaufenden Achsen gemeint. Insbesondere dann, wenn die Verbundabschnitte eine relativ große Erstreckung in radialer Richtung haben, ist diese Erstreckung parallel zur Mittelachse der Verlegeeinheit ausgerichtet, damit die Verlegeeinheiten - auch unter seitlichem Versatz - unter Verzahnung aneinandergesetzt werden können.

Insbesondere entspricht der Abstand der Verbundeinheiten auf der konkaven Innenseite der Länge der Endseiten der Verlegeeinheit.

Ferner können sowohl auf den Endseiten der Verlegeeinheit als auch auf den Endseiten der jeweiligen Steinelemente Verbundeinheiten vorgesehen sein.

Die erfindungsgemäß ausgebildete Verlegeeinheit kann sich aus Steinelementen zusammensetzen, die nur eine einzige Reihe von Steinköpfen besitzen. Bevorzugt wird jedoch eine Verlegeeinheit, bei der die Steinelemente mehrere durch Scheinfugen voneinander getrennte Steinkopfreihen besitzen, wobei von der Innenseite zur Außenseite mindestens zwei Steinkopfreihen vorgesehen sind.

Weiter bevorzugt wird eine Ausführungsform, bei der die Verlegeeinheit in mehrere treppenartig voneinander getrennte Steinelemente unterteilt ist und treppenartig ausgebildete Endseiten aufweist. Bei dieser Ausführungsform kommen somit zwei Verbundsysteme zur Anwendung: Zum einen das Verbundsystem, das durch die Verbundeinheiten auf der konkaven Innenseite und der konvexen Außenseite gebildet ist, und zum anderen das durch die treppenartigen Abstufungen ausgebildete Verbundsystem.

Wie bereits erwähnt, können entsprechende Verbundeinheiten auch auf den Endseiten der Verlegeeinheiten vorgesehen sein. Dies betrifft auch die Endseiten der einzelnen Steinelemente, so dass auch zwischen benachbarten Steinelementen Verbundeinheiten zusammenwirken können. Auch wenn die Endseiten der Verlegeeinheiten und Steinelemente treppenartig ausgebildet sind, können auf allen Flächen der Abtreppungen Verbundeinheiten vorgesehen sein. Bei diesen treppenartigen Abstufungen ist vorzugsweise jeweils ein Treppenabschnitt der Steinelemente den Endseiten einer Steinkopfreihe zugeordnet.

Die Erfindung wird nachfolgend anhand eines Ausführungsbeispieles in Verbindung mit der Zeichnung im Einzelnen erläutert. Es zeigen:
- Figur 1: eine Draufsicht auf eine Ausführungsform einer aus vier Steinelementen bestehenden Verlegeeinheit für ein Segmentbogenpflaster;
- Figur 2: eine schematische Draufsicht auf zwei aneinandergesetzte Verlegeeinheiten mit entsprechenden Kreisdarstellungen der kreisbogenförmigen Verlegeeinheiten;
- Figur 3: eine Draufsicht auf eine andere Ausführungsform einer aus vier Steinelementen bestehenden Verlegeeinheit für ein Segmentbogenpflaster;
- Figur 4: die Verlegeeinheit der Figur 3 in räumlicher Ansicht mit Darstellung der einzelnen Steinköpfe;
- Figur 5: eine schematische Draufsicht auf mehrere aneinandergesetzte Verlegeeinheiten der Figur 3, wobei entsprechende Kreisdarstellungen der kreisbogenförmigen Verlegeeinheiten dargestellt sind;
- Figur 6: eine Draufsicht auf ein aus den Verlegeeinheiten der Figur 3 gebildetes Segmentbogenpflaster;
- Figur 7: eine schematische Draufsicht auf zwei parallele Reihen von aneinandergesetzten Verlegeeinheiten der Figur 3; und
- Figur 8: eine Draufsicht auf noch eine Ausführungsform einer Verlegeeinheit im Detail.

Figur 1 zeigt eine schematische Draufsicht auf eine Verlegeeinheit für ein Segmentbogenpflaster. Die Verlegeeinheit 1 besitzt eine kreisbogenförmige konkave Innenseite, eine kreisbogenförmige konvexe Außenseite, eine Oberseite, eine Unterseite und zwei etwa senkrecht zur Innenseite und Außenseite verlaufende Endseiten 3. Sie entspricht etwa der Segmentform eines Viertelkreises.

Die Verlegeeinheit 1 setzt sich aus vier Steinelementen 2 zusammen. Jedes Steinelement 2 ist auf seiner Innenseite und seiner Außenseite mit Verbundeinheiten 10 versehen, die in der Form von zwei vertikalen Verbundabschnitten (Verbundleisten) ausgebildet sind. Hier sind jeweils zwei Verbundleisten nebeneinander angeordnet. Jeweils zwei Verbundleisten bilden hierbei eine Verbundeinheit 10.

Die Mittelpunkte der Verbundeinheiten 10 sind sowohl auf der Außenseite als auch auf der Innenseite in gleichen Abständen über die gesamte Verlegeeinheit 1 angeordnet, und zwar unabhängig von der Länge der einzelnen Steinelemente, von Steinköpfen 6 und Scheinfugen 11, wobei die Mittelpunktsabstände auf der Außenseite und der Innenseite etwa gleich groß sind.

Figur 2 zeigt eine schematische Draufsicht auf zwei aneinandergesetzte Verlegeeinheiten 1 zur Ausbildung eines Segmentbogenpflasters. Dabei sind die entsprechenden Kreise bzw. Kreisbögen mit der Mittelachse 21 dargestellt.

Figur 3 zeigt eine schematische Draufsicht auf eine andere Ausführungsform einer Verlegeeinheit 1 für ein Segmentbogenpflaster mit zwei Steinkopfreihen. Die Verlegeeinheit 1 besitzt ebenfalls eine kreisbogenförmige konkave Innenseite, eine kreisbogenförmige konvexe Außenseite, eine Oberseite und eine Unterseite. Hierbei sind jedoch die beiden Endseiten 3 und die Enden der Steinelemente treppenförmig ausgebildet.

Sowohl auf der konvexen Außenseite als auch auf der konkaven Innenseite sind Verbundeinheiten 10 in Form von vertikalen Verbundleisten in gleichen Abständen voneinander angeordnet. Die Verbundeinheiten auf der Innenseite umfassen jeweils einen vorstehenden Verbundabschnitt, während die Verbundeinheiten auf der Außenseite jeweils zwei vorstehende Verbundabschnitte besitzen.

Figur 4 zeigt den Aufbau der in Figur 3 dargestellten Verlegeeinheit 1 im Einzelnen. Wie erwähnt, besitzt die Verlegeeinheit 1 vier Steinelemente 2, die aneinandergefügt sind. Jedes Steinelement 2 besitzt einen Sockel 5 sowie vom Sockel nach oben vorstehende Steinköpfe 6, die über Scheinfugen 11 voneinander getrennt sind. Jedes Steinelement 2 hat zwei Reihen von Steinköpfen 6, wobei das in der Figur linke Steinelement 2 insgesamt fünf Steinköpfe 6 besitzt, während die übrigen drei Steinelemente 2 jeweils sechs Steinköpfe 6 aufweisen. Bei dieser Ausführungsform sind die Verbundeinheiten 10 nur an den Steinköpfen 6 angeordnet.

Die in den Figuren 3 und 4 dargestellte Verlegeeinheit 1 ist lediglich beispielhafter Natur. Es kann jede beliebige Aufteilung in Steinelemente erfolgen, wenn mindestens zwei Steinelemente vorhanden sind. Auch die Größe der Steinelemente sowie die Anzahl der Steinköpfe kann verschieden sein. Wichtig ist die treppenförmige Ausgestaltung der Endseiten 3 und der gegeneinanderweisenden Flächen 4.

Figur 5 zeigt eine schematische Draufsicht auf mehrere aneinandergesetzte Verlegeeinheiten 1. Die Verlegeeinheiten 1 sind hierbei seitlich versetzt zueinander angeordnet, wie durch β angedeutet. Man kann erkennen, dass sowohl die konkave Innenseite als auch die konvexe Außenseite einer jeden Verlegeeinheit von einem Teil eines Kreisbogens gebildet sind, der hier einen Radius R und einen Mittelpunkt M besitzt. Durch die seitliche Verschiebungsmöglichkeit ergibt sich ein gestalterisch vorteilhaftes Pflasterbild.

Figur 6 zeigt eine Draufsicht auf ein hergestelltes Segmentbogenpflaster, das aus drei nebeneinander angeordneten Reihen von Verlegeeinheiten gebildet ist. Wie erwähnt, sind in jeder Reihe die Verlegeeinheiten um Beträge β versetzt zueinander angeordnet, so dass sich keine durchlaufenden Zickzacklinien zwischen benachbarten Reihen von Verlegeeinheiten bilden.

Figur 7 zeigt schematisch zwei Reihen von Verlegeeinheiten, wobei durch Pfeile der entsprechende Versatz angedeutet ist.

Figur 8 zeigt eine weitere Ausführungsform einer Verlegeeinheit in der Draufsicht im Detail. Hierbei sind auf der linken Seite die einzelnen Steinköpfe dargestellt, während aus Übersichtlichkeitsgründen die rechte Seite ohne Steinköpfe, aber mit den vorgesehenen Verbundeinheiten gezeigt ist.

Auch hier bilden vier Steinelemente 2 eine Verlegeeinheit 1, wobei die Endseiten und aneinandergrenzenden Seiten der Steinelemente 2 treppenartig abgestuft sind. Sowohl auf der konvexen Außenseite als auch auf der konkaven Innenseite der Verlegeeinheit 1 sind Verbundeinheiten 10 angeordnet, deren Mittelpunkte etwa gleiche Abstände voneinander aufweisen, wobei die Abstände auf der Außenseite und der Innenseite etwa gleich groß sind. Die Verbundeinheiten 10 sind hierbei sowohl auf der Innenseite als auch auf der Außenseite über die gesamte Umfangslänge der Verlegeeinheit angeordnet (im linken Teil der Darstellung nicht gezeigt).

Die Verbundeinheiten 10 auf der konkaven Innenseite besitzen jeweils einen vorstehenden Verbundabschnitt in der Form einer vertikalen Leiste, die im Querschnitt etwa halbkreisförmig ausgebildet ist. Die Verbundeinheiten 10 auf der konvexen Außenseite umfassen jeweils zwei vorstehende Verbundabschnitte in der Form von vertikalen Leisten mit etwa halbkreisförmigem Querschnitt. Die Anordnung der Verbundeinheiten 10 auf der Innenseite und Außenseite ist hierbei derart, dass die Mitte des vorstehenden Verbundabschnittes auf der Innenseite und die Mitte der Lücke zwischen den beiden vorstehenden Verbundabschnitten auf der Außenseite auf einer Geraden liegen, die parallel zur Mittelachse 21 der Verlegeeinheit 1 verläuft. Beim Aneinandersetzen von Verlegeeinheiten gelangen dabei die Verbundabschnitte auf der Innenseite in die jeweiligen Lücken der Verbundabschnitte auf der Außenseite, so dass sich zwischen zwei aneinandergesetzten Verlegeeinheiten ein Verzahnungseffekt ergibt. Hierdurch wird eine Verschiebesicherung der beiden Verlegeeinheiten relativ zueinander in Umfangsrichtung erreicht.

Da die Verbundeinheiten sowohl auf der Innenseite als auch auf der Außenseite in gleichen Abständen voneinander angeordnet sind, können die Verlegeeinheiten beim Aneinandersetzen in seitlicher Richtung relativ zueinander versetzt werden. Die entsprechenden Verbundabschnitte auf der Innenseite dringen hierbei in die Lücken von Verbundeinheiten auf der Außenseite ein, welche in seitlicher Richtung um eine, zwei, drei etc. Verbundeinheiten verschoben sind.

Um eine besonders gute Anpassung der einzelnen Verbundabschnitte der jeweiligen Verbundeinheiten beim Aneinandersetzen der entsprechenden Verlegeeinheiten zu erreichen, sind die vorstehenden Verbundabschnitte der Verbundeinheiten 10 so ausgebildet, dass ihre horizontalen Achsen 30 etwa parallel zur Mittelachse 21 der Verlegeeinheit 1 verlaufen. Die vorstehenden Verbundabschnitte sind daher hierbei zur Mittelachse der Verlegeeinheit ausgerichtet.

Die zwischen benachbarten Verbundabschnitten einer Verbundeinheit vorstehenden Abschnitte, die nicht so weit vorstehen wie die Verbbundabschnitte, sind in den Figuren nicht dargestellt.

## Patentansprüche

1. Verlegeeinheit (1) für ein Segmentbogenpflaster mit einer kreisbogenförmigen konkaven Innenseite, einer kreisbogenförmigen konvexen Außenseite und Endseiten (3), wobei die Verlegeeinheit in mehrere voneinander getrennte Steinelemente (2) unterteilt ist, die jeweils einen gemeinsamen Sockel und hierauf angeordnete, durch Scheinfugen (11) voneinander getrennte Steinköpfe (6) besitzen, wobei ferner auf der konkaven Innenseite und der konvexen Außenseite der Verlegeeinheit (1) Verbundeinheiten (10) angeordnet sind, die über die gesamte Verlegeeinheit (1) von Mittelpunkt zu Mittelpunkt der Einheiten (10) gleiche Abstände voneinander aufweisen, wobei die Verbundeinheiten (10) auf der konkaven Innenseite jeweils mindestens einen vorstehenden Verbundabschnitt und die Verbundeinheiten (10) auf der konvexen Außenseite jeweils mindestens zwei vorstehende Verbundabschnitte besitzen oder umgekehrt **dadurch gekennzeichnet, dass** die Verbundeinheiten (10) auf der konvexen Außenseite relativ zu den Verbundeinheiten auf der konkaven Innenseite so angeordnet sind, dass eine parallel zur Mittelachse (21) der Verlegeeinheit (1) verlaufende Gerade sich durch die Mitte eines vorstehenden Verbundabschnittes auf der Innenseite und durch die Mitte einer Verbundabschnittslücke auf der Außenseite oder umgekehrt erstreckt, wobei im aneinandergesetzten Zustand von zwei Verlegeeinheiten (1) sich die zugehörigen Verbundeinheiten (10) einer Außenseite und einer Innenseite miteinander verzahnen und eine Verschiebesicherung in beiden Umfangsrichtungen bilden und dass zwischen benachbarten Verbundabschnitten einer Verbundeinheit (10) vorstehende Abschnitte angeordnet sind, die nicht so weit vorstehen wie die Verbundabschnitte.

2. Verlegeeinheit nach Anspruch 1, **dadurch gekennzeichnet, dass** die vorstehenden Verbundabschnitte der Verbundeinheiten (10) so ausgebildet sind, dass ihre horizontalen Achsen parallel zur Mittelachse (21) der Verlegeeinheit (1) verlaufen.

3. Verlegeeinheit nach Anspruch 1 oder 2, **dadurch gekennzeichnet, dass** sie vier Steinelemente (2) aufweist.

4. Verlegeeinheit nach einem der vorangehenden Ansprüche, **dadurch gekennzeichnet, dass** sie Verbundeinheiten auf ihren Endseiten (3) und/oder benachbarten Flächen (4) der einzelnen Steinelemente (2) aufweist.

5. Verlegeeinheit nach einem der vorangehenden Ansprüche, **dadurch gekennzeichnet, dass** der Mittelpunktsabstand der Verbundeinheiten (10) auf der konkaven Innenseite der Länge der Endseiten (3) der Verlegeeinheit (1) entspricht.

6. Verlegeeinheit nach einem der vorangehenden Ansprüche, **dadurch gekennzeichnet, dass** die Steinelemente (2) mehrere durch Scheinfugen (4) voneinander getrennte Steinkopfreihen besitzen, wobei von der Innenseite zur Außenseite mindestens zwei Steinkopfreihen vorgesehen sind.

7. Verlegeeinheit nach einem der vorangehenden Ansprüche, **dadurch gekennzeichnet, dass** sie in mehrere treppenartig voneinander getrennte Steinelemente (2) unterteilt ist und treppenartig ausgebildete Endseiten (3) aufweist.

8. Verlegeeinheit nach Anspruch 7, **dadurch gekennzeichnet, dass** jeweils ein Treppenabschnitt der Steinelemente (2) den Endseiten (3) einer Steinkopfreihe zugeordnet ist.

9. Verlegeeinheit nach Anspruch 7 oder 8, **dadurch gekennzeichnet**, **dadurch gekennzeichnet, dass** auf den treppenartigen Abstufungen ebenfalls Verbundabschnitte vorgesehen sind.

## Claims

1. A laying unit (1) for segmental arch paving having a circular arc-shaped concave inner side, a circular arc-shaped convex outer side and end sides (3), wherein the laying unit is divided into several stone elements (2) that are separated from one another and that each have a common base and stone heads (6) arranged thereon that are separated from one another by means of dummy joints (11), wherein joining units (10) that are spaced apart at equal distances from one another from center point to center point of the units (10) over the entire laying unit (1) are further arranged on the concave inner side and the convex outer side of the laying unit (1), wherein the joining units (10) each comprise at least one protruding joining portion on the concave inner side and the joining units (10) each comprise at least two protruding joining portions on the convex outer side or vice versa, **characterized in that** the joining units (10) on the convex outer side are arranged relative to the joining units on the concave inner side such that a straight line running in parallel with the center axis (21) of the laying unit (1) extends through the center of a protruding joining portion on the inner side and through the center of a gap between joining portions on the outer side or vice versa, wherein, when two laying units (1) have been placed one against the other, the associated joining units (10) of an outer side and of an inner side interlock and form an anti-shifting means in both circumferential directions, and **in that** protruding portions that do not protrude as far as the joining portions are arranged between adjacent joining portions of an joining unit (10).

2. The laying unit according to claim 1, **characterized in that** the protruding joining portions of the joining units (10) are designed such that their horizontal axes extend in parallel with the center axis (21) of the laying unit (1).

3. The laying unit according to claim 1 or 2, **characterized in that** it comprises four stone elements (2).

4. The laying unit according to any one of the preceding claims, **characterized in that** it comprises joining units on its end sides (3) and/or adjacent surfaces (4) of the individual stone elements (2).

5. The laying unit according to any one of the preceding claims, **characterized in that** the distance between center points of the joining units (10) on the concave inner side corresponds to the length of the end sides (3) of the laying unit (1).

6. The laying unit according to any one of the preceding claims, **characterized in that** the stone elements (2) comprise several stone head rows that are separated from one another by means of dummy joints (4), wherein at least two stone head rows are provided from the inner side to the outer side.

7. The laying unit according to any one of the preceding claims, **characterized in that** it is divided into several stone elements (2) that are separated from one another in a stair-like manner, and comprises stair-like end sides (3).

8. The laying unit according to claim 7, **characterized in that** in each case one stair portion of the stone elements (2) is assigned to the end sides (3) of a stone head row.

9. The laying unit according to claim 7 or 8, **characterized in that** joining portions are also provided on the stair-like gradations.

## Revendications

1. Unité de pose (1) pour un assemblage de pavés incurvés à segments avec une face intérieure concave en arc de cercle, une face extérieure convexe en arc de cercle et des faces d'extrémité (3), dans laquelle l'unité de pose est divisée en plusieurs éléments en pierre (2) séparés les uns des autres, lesquels possèdent respectivement un socle commun et des têtes en pierre (6) disposées sur celui-ci et séparées les unes des autres par des faux joints (11), dans laquelle des unités d'assemblage (10) présentant des espaces égaux d'un centre à un autre des unités (10) sur l'ensemble de l'unité de pose (1) sont en outre disposées sur la face intérieure concave et la face extérieure convexe de l'unité de pose (1), dans laquelle les unités d'assemblage (10) possèdent respectivement au moins une section d'assemblage saillante sur la face intérieure concave et respectivement au moins deux sections d'assemblage saillantes sur la face extérieure convexe ou inversement,
**caractérisée en ce que**
- les unités d'assemblage (10) sur la face extérieure convexe sont disposées de telle façon par rapport aux unités d'assemblage sur la face intérieure concave qu'une droite s'étendant parallèlement à l'axe médian (21) de l'unité de pose (1) traverse le centre d'une section d'assemblage saillante sur la face intérieure et le centre d'une brèche de section d'assemblage sur la face extérieure ou inversement,
dans laquelle
- dans l'état posé côte à côte de deux unités de pose (1), les unités d'assemblage (10) correspondantes d'une face extérieure et d'une face intérieure s'imbriquent l'une dans l'autre et forment un système de blocage dans les deux directions périphériques, et **en ce que** des sections saillantes ne faisant pas saillie aussi loin que les sections d'assemblage sont disposées entre des sections d'assemblage adjacentes d'une unité d'assemblage (10).

2. Unité de pose selon la revendication 1, **caractérisée en ce que** les sections d'assemblage saillantes des unités d'assemblage (10) sont réalisées de telle façon que leurs axes horizontaux s'étendent parallèlement à l'axe médian (21) de l'unité de pose (1).

3. Unité de pose selon la revendication 1 ou 2, **caractérisée en ce qu'**elle présente quatre éléments en pierre (2).

4. Unité de pose selon l'une des revendications précédentes, **caractérisée en ce qu'**elle présente des unités d'assemblage sur ses faces d'extrémité (3) et/ou sur des surfaces adjacentes (4) des différents éléments en pierre (2).

5. Unité de pose selon l'une des revendications précédentes, **caractérisée en ce que** l'écart des centres des unités d'assemblage (10) sur la face intérieure concave correspond à la longueur des faces d'extrémité (3) de l'unité de pose (1).

6. Unité de pose selon l'une des revendications précédentes, **caractérisée en ce que** les éléments en pierre (2) possèdent plusieurs rangées de têtes en pierre séparées les uns des autres par des faux joints (4), dans laquelle il est prévu au moins deux rangées de têtes en pierre entre la face intérieure et la face extérieure.

7. Unité de pose selon l'une des revendications précédentes, **caractérisée en ce qu'**elle est divisée en plusieurs éléments en pierre (2) séparés les uns des autres en forme d'escalier et présente des faces d'extrémité (3) réalisées en forme d'escalier.

8. Unité de pose selon la revendication 7, **caractérisée en ce qu'**une section d'escalier des éléments en pierre (2) est respectivement attribuée aux faces d'extrémité (3) d'une rangée de têtes en pierre.

9. Unité de pose selon la revendication 7 ou 8, **caractérisée en ce que** des sections d'assemblage sont également prévues sur les gradins en forme d'escalier.
